# EUROPÄISCHE PATENTSCHRIFT

(11) **EP 2 537 651 B1**
(45) Veröffentlichungstag und Bekanntmachung des Hinweises auf die Patenterteilung: **21.10.2015**
(21) Anmeldenummer: 12172126.0
(22) Anmeldetag: 15.06.2012
(51) Int. Cl.: B26D 7/02, B26D 7/06, B26D 7/01

(54) **Verfahren und Vorrichtung zum Schneiden eines Lebensmittelstrangs in Scheiben**
Method and device for cutting a length of food into slices
Procédé et dispositif de coupe d'un tronçon d'aliments en tranches

(30) Priorität: 20.06.2011 DE 102011051210
(43) Veröffentlichungstag der Anmeldung: 26.12.2012
(73) Patentinhaber: Reifenhäuser, Uwe, 57632 Flammersfeld (DE)
(72) Erfinder: Reifenhäuser, Uwe, 57632 Flammersfeld (DE)
(74) Vertreter: Bauer, Dirk

(56) Entgegenhaltungen:
- EP-A2- 2 239 108
- WO-A1-00/59689
- DE-A1- 10 353 114
- DE-A1- 19 518 583
- DE-A1-102007 063 112
- DE-A1-102008 020 246

## Beschreibung

### Einleitung

Die Erfindung betrifft ein Verfahren zum Schneiden einer Mehrzahl von Lebensmittelsträngen in Scheiben mit den folgenden Verfahrensschritten:
a) Die Lebensmittelstränge werden in eine Zuführeinrichtung eingelegt, wobei sie sich dann in einer Einlegestellung befinden.
b) Die Lebensmittelstränge werden von der Zuführeinrichtung auf eine Vorschubeinrichtung gefördert, wobei sie sich dann in einer Übergabestellung befinden.
c) Die Lebensmittelstränge werden mittels der Vorschubeinrichtung in eine Vorschubstellung überführt, in der sie gegenüber der Horizontalen stärker geneigt sind als in der Übergabestellung.
d) Die Lebensmittelstränge werden an einem hinteren Ende mittels einer Halteeinrichtung ergriffen und gehalten.
e) Die Lebensmittelstränge werden auf eine Schneideinrichtung zu bewegt.
f) Die Lebensmittelstränge werden mittels der Schneideinrichtung sukzessive in Scheiben geschnitten.

Darüber hinaus betrifft die Erfindung eine Vorrichtung zum Schneiden einer Mehrzahl von Lebensmittelsträngen in Scheiben umfassend
a) eine Zuführeinrichtung, in die eine Mehrzahl von Lebensmittelsträngen einlegbar ist, die sich dann in einer Einlegestellung befindet, und mit der die Lebensmittelstränge förderbar sind,
b) eine Vorschubeinrichtung, auf die die Lebensmittelstränge mittels der Zuführeinrichtung förderbar sind, wobei die Lebensmittelstränge sich dann in einer Übergabestellung befinden, wobei des Weiteren die Lebensmittelstränge mittels der Vorschubeinrichtung in eine Vorschubstellung überführbar sind, in der sie gegenüber der Horizontalen stärker geneigt sind als in der Übergabestellung, und anschließend in ihre Längsrichtung förderbar sind,
c) eine Halteeinrichtung, mit der die Lebensmittelstränge an einem hinteren Ende ergreifbar und halterbar sind, und
d) einer Schneideinrichtung, mit der die Lebensmittelstränge im Zuge einer Vorschubbewegung sukzessive in Scheiben schneidbar sind.

### Stand der Technik

Ein Verfahren und eine Vorrichtung der vorstehend beschriebenen Art sind allgemein bekannt. Derartige Vorrichtungen werden insbesondere als "Hochleistungs-Slicer" bezeichnet, die bei der industriellen Herstellung und Weiterverarbeitung von Fleisch- und Wurstwaren sowie Käse Verwendung finden. Typischerweise werden bei derartigen Hochleistungs-Slicern mehrere Lebensmittelstränge parallel zueinander eingelegt, gefördert und aufgeschnitten, wobei ein entsprechend groß dimensioniertes Abschneidemesser die Querschnitte sämtlicher nebeneinander angeordneter Lebensmittelstränge überstreicht und daher bei jeder Umdrehung eine entsprechende Mehrzahl von Scheiben von den Lebensmittelsträngen abtrennt.

Bei einem allgemein bekannten Verfahren werden die Lebensmittelstränge in paralleler Anordnung auf eine als Zuführband ausgebildete und zum größten Teil außerhalb einer Maschineneinhausung angeordneten Zuführeinrichtung von einer Bedienperson gelegt. Sodann werden die Lebensmittelstränge durch Ingangsetzung des Zuführbandes gleichzeitig auf die Vorschubeinrichtung gefördert, die eine der Anzahl der gleichzeitig gehandhabten Lebensmittelstränge entsprechende Anzahl von schmalen, im Querschnitt V-förmig gestalteten Vorschubbändern besitzt. Nach einer vollständigen Überführung der Lebensmittelstränge auf die Förderbänder der Vorschubeinrichtung kann diese durch eine Schwenkbewegung um z.B. 75° in die eigentliche Vorschubstellung überführt werden. Zuvor wurde der Schneidvorgang der vorangegangenen Mehrzahl von Lebensmittelsträngen abgeschlossen, und die an den hinteren Enden der Lebensmittelstränge angreifenden Halteeinrichtungen haben jeweils das an ihnen verbleibende Reststück freigegeben und sind von der messernahen Endposition in die messerferne Startposition zurückgefahren worden, um nach Ankunft der nächsten Lebensmittelstränge in der Vorschubstellung diese an den Enden zu ergreifen und zu halten. Der Greifvorgang wird allerdings erst dann in Gang gesetzt, wenn die Gutstränge bedingt durch die Überführung in die "Schräglage" entsprechend der Vorschubstellung in ihren jeweiligen vorderen Enden fluchtend miteinander ausgerichtet wurden, was dadurch erfolgt, dass untere Traktorbänder, die den Vorschub während des Schneidprozesses in einem messernahem Bereich unterstützen, in eine um ca. 90° gedrehte Sperrstellung überführt wurde, wodurch der Förderquerschnitt für die Lebensmittelstränge versperrt wird. Die unteren Traktorbänder dienen somit als Anschlag für die in gleicher Länge hergestellten Lebensmittelstränge, so dass aufgrund der Längengleichheit auch die hinteren Enden ungefähr fluchten und somit mit den zu einer Halteeinheit gekoppelten Halteelement für alle Lebensmittelstränge in Interaktion gebracht werden kann.

Eine Schneideinrichtung mit einer derartigen Halteeinheit ist beispielsweise der DE 195 18 583 A1 entnehmbar. Diese zeigt einen so genannten Spannzangenhalter, der in der Lage ist, mit einer Mehrzahl nebeneinander angeordneter Lebensmittelstränpe von deren Rückseite her zu einzugreifen und diese anschließend kontrolliert auf das Messer der Schneideinrichtung zuzuführen. Gemäß obiger Erläuterung greift der Spannzangenhalter an den Lebensmittelsträngen an, sobald diese in ihrer Vorschubstellung sind, also gegen die horizontale Achse geneigt angeordnet sind. Während des Vorschubs der schräg gestellten Lebensmittelstränge in Richtung des Messers können erstere mittels Führungseinrichtungen geführt werden, wobei insbesondere beide Seitenflächen sowie eine Oberseite eines joweiligon Lebensmittelstrangs fixierbar sind, während die Unterseite auf dem jeweiligen Förderband aufliegt.

Eine weitere Vorrichtung, die sich des Prinzips des Verschwenkens einer Mehrzahl von Lebensmittelsträngen gegen die Horizontale bedient, ist in der EP 2 239 108 A2 gezeigt. Hierbei werden die einzelnen Lebensmittelstränge mittels einer separaten Vorrichtung gegen die Horizontale verschwenkt und anschließend - aus der verschwenkten Position heraus - auf ein permanent "schräg" gestelltes Vorschubband geschoben beziehungsweise gezogen. Während der Überführung der Lebensmittelstränge von der horizontalen Lage in die "Schräglage", sind die einzelnen Lebensmittelstränge mittels starrer Trennwände voneinander getrennt und somit gegen seitliches Ausbrechen oder Ausknicken blockiert.

Als nachteilig tritt bei der bekannten Verfahrensweise in Erscheinung, dass trotz der Ausrich tung der Lebensmittelstränge an ihren vorderen Enden eine exakt fluchtende Ausrichtung derselben an ihren Rückseiten, d.h. hinteren Enden, nicht immer gelingt. Dies liegt daran, dass die Lebensmittelstränge bei ihrer Herstellung zwangsläufig einer gewissen Längentoleranz unterliegen, die sich in Stufen bzw. Absätzen an der Rückseite der parallel nebeneinander angeordneten Lebensmittelstränge äußern. Dies wiederum führt dazu, dass bei Halteeinrichtungen mit hakenförmigen Greifelementen, die sich in das Material des Lebensmittelstrangs eingraben, aus Sicherheitsgründen ein Eingriff weiter entfernt vom Ende des Lebensmittelstrangs eingestellt werden muss, um einen zu nahen Eingriff am Lebensmittelstrang-Ende und damit eine Reduzierung der maximalen Haltekraft unbedingt zu vermeiden. Aufgrund der blockweisen Anordnung der Mehrzahl der Halteelemente ist eine individuelle Einstellung des Greiferhakenabstands vom jeweiligen Lebensmittelstrang-Ende nicht möglich. Ein unnötig großer "Sicherheitsabstand" vom jeweiligen Lebensmittelstrang-Ende bedeutet jedoch im Schneidbetrieb eine unnötig große Reststücklänge und somit wirtschaftliche Nachteile.

### Aufgabe

Der Erfindung liegt die Aufgabe zugrunde, ein Verfahren und eine Vorrichtung zum Schneiden mindestens eines Lebensmittelstrangs in Scheiben vorzuschlagen, mit dem bzw. der die Größe der nach dem Ende des Schneidvorgangs verbleibenden Restslücke minimiert und die Prozesssicherheit während des Schneidbetriebs erhöht, d.h. insbesondere ein Ausreißen der Halteeinrichtung aus dem Endbereich des jeweiligen Lebensmittelstrangs vermieden wird.

### Lösung

Ausgehend von einem Verfahren der eingangs beschriebenen Art wird die zugrunde liegende Aufgabe durch folgende Verfahrensschritte gelöst:
g) Bevor die Lebensmittelstränge von Ihrer Übergabestellung in Ihre Vorschubstellung überführt werden, werden sie an ihren hinteren Enden miteinander fluchtend ausgerichtet.
h) Die Lebensmittelstränge werden zumindest während der Überführung von der Übergabestellung in die Vorschubstellung an mindestens einer ihrer Längsseiten, vorzugsweise an mindestens einer ihrer freien Längsseiten, mittels mindestens eines Fixierelements einer Fixiereinrichtung fixiert, so dass eine vor der Überführung in die Vorschubrichtung vorgenommene Ausrichtung jedes Lebensmittelstranges auch nach der Überführung beibehalten wird, wobei das mindestens eine Fixierelement mit einem jeweiligen Lebensmittelstrang einen Formschluss und/oder einen Kraftschluss bildet.

Die erfindungsgemäße Fixierung der Lebensmittelstränge vermeidet, dass die Lebensmittelstränge während bzw. nach der Überführung in die stärker geneigte Vorschubstellung nach vorne rutschen und daher - wie beim Stand der Technik der Fall - zwingend an ihrer Vorderseite fluchtend ausgerichtet werden müssten. Der mittels des mindestens einen Fixierelements gebildete Formschluss bzw. Kraftschluss mit den Lebensmittelsträngen ist dabei in der Lage, die typischerweise aufgrund der Schrägstellung der Lebensmittelstränge auf selbige einwirkende Gewichtskräfte, die das unerwünschte "Rutschen" zur Folge hätten, aufzunehmen und abzutragen. Die Fixiereinrichtung erlaubt as somit, die Lebensmittelstränge auch während und nach der Überführung in die stärker geneigte Vorschubstellung in der zuvor eingenommenen Position - relativ zu der Vorschubeinrichtung betrachtet - zu halten. Das erfindungsgemäße Verfahren ermöglicht demgemäß eine Ausrichtung der Lebensmittelstränge bereits vor der Überführung in die Vorschubstellung bzw. schafft die Möglichkeit, eine vor der Überführung in die Vorschubstellung vorgenommene Ausrichtung auch nach der vorgenannten Überführung beizubehalten.

Die Möglichkeit einer Ausrichtung einer Mehrzahl von Lebensmittelsträngen an deren jeweiligen hinteren Enden erlaubt bei Verwendung von Halteeinrichtungen mit Greiferhaken die Realisierung einer minimalen Reststückänge, da keine Sicherheitszuschläge zur Kompensation variierender Positionen der Enden nebeneinander liegender Lebensmittelstränge vorgesehen werden müssen. Somit kann der Schneidbetrieb wirtschaftlicher stattfinden, da die durch die Reststücke bedingten Lebensmittelverluste geringer ausfallen.

Darüber hinaus erlaubt die fluchtende Ausrichtung der hinteren Enden der Lebensmittelstränge erst die Verwendung von so genannten Vakuumgreifern als Halteeinrichtung, da - anders als bei Greiferhaken - dort die Einstellung eines "Sicherheitszuschlags" hinsichtlich der Kopplungsstelle nicht möglich ist, zumindest dann, wenn der Vakuumgreifer ebenfalls aus zu einem Block verbundenen und mit eines gemeinsamen Verfahrantrieb in Vorschubrichtung bewegbaren Saugköpfen zusammengesetzt sind, was unter Wirtschaftlichkeitsaspekten im Vergleich mit einer individuellen Bewegung und Ansteuerung jedes einzelnen Saugkopfes zwingend erforderlich ist.

Gemäß einer bevorzugten Ausführungsform des erfindungsgemäßen Verfahrens werden die Lebensmittelstränge jeweils an zwei gegenüber liegenden Längsseiten jeweils von einem Fixierelement der Fixiereinrichtung kontaktiert, vorzugsweise indem mittels zweier gegenüber liegender Klemmbacken der Fixiereinrichtung eine Klemmkraft auf einen Außenmantel eines jeden Lebensmittelstrangs ausgeübt wird. Klemmbacken als Fixierelemente bewirken einen Kraftschluss mit den Lebensmittelsträngen. Die Sicherheit beim Fixieren wird durch eine derartige Vorgehensweise im Vergleich mit einem nur einseitigen Angriff der Fixierkraft erhöht.

Eine Ausgestaltung der Erfindung sieht darüber hinaus vor, dass die Lebensmittelstränge in einem einem hinteren Ende zugewandten Drittel ihrer Länge fixiert werden, während sie von der Übergabestellung in die Vorschubstellung überführt werden.

Wenn mindestens ein Fixierelement der Fixiereinrichtung mittels eines Fixierantriebs in Längsrichtung der Lebensmittelstränge bewegt wird, während es den entsprechenden Lebensmittelstrang fixiert, lassen sich mit Hilfe der Fixiereinrichtung auch Längskräfte in den jeweiligen Lebensmittelstrang einleiten, die beispielsweise zu Förderzwecken genutzt werden können. Mit der Fixiereinrichtung steht somit ein weiteres Mittel zur Erzielung einer sicheren und schonenden Förderung der Lebensmittelstränge zur Verfügung. Dabei gilt es zu bedenken, dass die Lebensmittelstränge nicht selten eine Länge von 1 m und länger aufweisen, was insbesondere bei weicher Konsistenz (Fleischwurst, Leberkäse, Mettwurst, etc.) zu Problemen bei punktueller Krafteinleitung sowie schiebender Bewegung führt.

Eine Weiterbildung des erfindungsgemäßen Verfahrens besteht in dieser Hinsicht darin, dass die Lebensmittelstränge von der Fixiereinrichtung fixiert und aktiv gefördert, vorzugsweise gezogen, werden, während sie von der Einlegestellung in die Übergabestellung bewegt werden und/oder während sie von der Vorschubstellung in Richtung auf die Schneideinrichtung zu bewegt werden. Die Fixiereinrichtung kann somit vorzugsweise während zwei Phasen des erfindungsgemäßen Prozessablaufs nutzbringend auch als Fördereinrichtung benutzt werden.

Es versteht sich, dass die Fixiereinrichtung zu diesem Zweck über geeignete Antriebsmittel verfügen muss, die das mindestens eine Fixierelement relativ zu der Vorschubeinrichtung zu bewegen vermögen.

Zur Steigerung der Leistung des in Rede stehenden Schneidverfahrens wird gemäß der Erfindung vorgeschlagen, dass die Lebensmittelstränge mittels der Vorschubeinrichtung in eine Wartestellung überführt und dort angehalten werden, die sich zwischen der Übergabestellung und der Vorschubstellung befindet. Auf diese Weise kann während des noch laufenden Schneidbetriebs bereits eine neue Charge von Lebensmittelsträngen sehr nah an die Bewegungsebene der Halteeinrichtung, d.h. den Ort, von dem aus später die eigentliche Vorschub bewegung stattfindet, herangeführt werden, sodass der Zeitverlust nach Beendigung des Aufschneidevorgangs der vorangegangenen Charge an Lebensmittelsträngen entsprechend kürzer ist als bei den bekannten Verfahren. In diesem Zusammenhang wird im Sinne der Erzielung einer möglichst großen zeitlichen Parallelität von Abläufen zur weiteren Leistungs steigerung vorgeschlagen, dass die Lebensmittelstränge
a) in einer ersten Phase einer Vorschubbewegung, in der sie ausgehend von der Vorschubstellung auf die Schneideinrichtung zu bewegt werden, nur von der Fixiereinrichtung fixiert werden, und/oder
b) in einer zweiten Phase der Vorschubbewegung von der Fixiereinrichtung fixiert und von der Halteeinrichtung gehalten werden und/oder
c) in einer dritten Phase der Vorschubbewegung nur von der Halteeinrichtung gehalten werden.

Die unter Punkt a) beschriebene Vorgehensweise bringt den Vorteil, dass bereits zu einem Zeitpunkt mit dem Aufschneidevorgang neuer Lebensmittelstränge begonnen werden kann, wenn die Halteeinrichtung nach Beendigung des Aufschneidevorgangs bei den vorhergehenden Lebensmittelsträngen in ihre Startposition zurückgefahren ist. Es ist somit nicht nötig, die Halteeinrichtung mit den hinteren Enden der neuen Gutsstränge in Eingriff bzw. Kontakt zu bringen, was erfindungsgemäß auch bei bereits laufender Vorschubbewegung, d.h. bei laufendem Schneidbetrieb, erfolgen kann. Auf die vorgenannte Weise kann somit eine weitere Leistungssteigerung realisiert werden.

Die Vorgehensweise gemäß Punkt b) bedeutet eine besonders große Prozesssicherheit, da die Lebensmittelstränge in dieser typischerweise eine Mittelphase des Aufschneidevorgangs darstellenden Phase sowohl von der Fixiereinrichtung fixiert als auch von der Halteeinrichtung gehalten werden. In der Mittelphase des Aufschneidevorgangs ist eine derartige "Doppelhalterung" bzw. "Doppelfixierung" ohne Nachteil auf die Schneidleistung, da später noch genug Zeit zur Verfügung stehen wird, um eine neue Charge von Lebensmittelsträngen für den Schneidprozess bereitzustellen, wozu wiederum die Fixiereinrichtung benötigt wird.

Bei Anwendung der Verfahrensweise gemäß Punkt c) lässt sich der Vorteil erreichen, dass die Fixiereinrichtung und insbesondere die Vorschubeinrichtung, an die die Fixiereinrichtung gekoppelt ist, während des Aufschneidens bei verbleibenden Stranglängen von weniger als ca. 200 mm bis 300 mm für eine sichere Prozessführung nicht mehr benötigt wird. Vielmehr wird die Führung der Lebensmittelstränge in diesem Falle typischerweise durch jeweils ein unteres und oberes Traktorband in Verbindung mit der Halteeinrichtung gewährleistet. Zur Leistungssteigerung ist es daher zweckmäßig, die Vorschubeinrichtung und die damit verbundene Fixiereinrichtung bereits wieder in die Übergabestellung zu überführen, um mit dem nächsten Beladevorgang beginnen zu können.

Ausgehend von einer gattungsgemäßen Vorrichtung der weiter oben beschriebenen Art wird die zugrunde liegende Aufgabe in vorrichtungstechnischer Hinsicht durch
e) ein an der Zuführeinrichtung angeordnetes Anschlagelement, mittels dessen die Lebensmiltelstränge an ihren hinteren Enden miteinander fluchtend ausrichtbar sind, und
f) eine Fixiereinrichtung mit mindestens einem Fixierelement gelöst, mit dem die Lebensmittelstränge zumindest während der Überführung von der Übergabestellung in die Vorschubstellung an mindestens einer ihrer Längsseiten, vorzugsweise an mindestens einer ihrer freien Längsseiten, fixierbar sind, so dass die Lebensmittelstränge eine vor der Überführung in die Vorschubrichtung vorgenommene Ausrichtung auch nach der Überführung beibehalten, wobei das mindestens eine Fixierelemerit mit einem jeweiligen Lebensmittelstrang einen Formschluss und/oder einen Kraftschluss bildet.

Mit einer derartigen Vorrichtung lässt sich das erfindungsgemäße Verfahren auf besonders einfache Weise durchführen. Die Fixiereinrichtung erlaubt dabei eine fluchtende Ausrichtung einer Mehrzahl von Gutssträngen an deren - in Vorschubrichtung betrachteten - hinteren Enden, ohne dass eine derartige Ausrichtung durch die Überführung der Vorschubeinrichtung in die stärker geneigte Vorschubstellung gefährdet würde. Auf eine Sperreinrichtung zur Erzielung einer Ausrichtung an den vorderen Enden kann dabei vollständig verzichtet werden, wodurch wiederum der apparative Aufwand gesenkt wird, da die Verstellung des unteren Traktorbands in eine Sperrstellung nicht mehr benötigt wird. Die sich aus der Ausrichtung an dem hinteren Ende ergebenden großen Vorteile sind bereits weiter oben beschrieben.

Eine Weiterbildung der Vorrichtung nach der Erfindung besteht darin, dass die Vorschubeinrichtung zusammen mit der Fixiereinrichtung relativ zu einem Maschinengestell um eine Achse schwenkbar ist, die sowohl senkrecht zu der Vorschubrichtung als auch zu einer Bewegungsrichtung der Lebensmittelstränge bei ihrer Überführung von der Einlegestellung in die Übergabestellung verläuft.

Bei einer bevorzugten Ausführungsform sind die Fixierelemente als Klemmbacken ausgebildet, die mittels eines Klemmantriebs von gegenüberliegenden Seiten an freie Längsseiten eines jeweiligen Lebensmittelstrangs pressbar und wieder von den Längsseiten entfernbar sind. Vorzugsweise besitzt eine Kontaktfläche mindestens einer Klemmbacke eine die Richtung erhöhende und/oder einen (Mikro-)Formschluss bewirkende Oberflächenbeschaffenheit. Bei einem auf einer Führungsschiene oder einem Förderband liegenden Lebensmittelstang ist die untere Längsseite, auf der der Lebensmittelstrang lagert, nicht als freie Längsseite, sondern sind lediglich die beiden gegenüberliegenden vertikalen Längsseiten und die horizontale obere Längsseite als "freie Längsseite" anzusehen. Bei Lebensmittelsträngen, deren Querschnitt nicht angenähert eckig ist, sondern rund oder oval, sind entsprechend gekrümmte Flächenabschnitte des Außenmantels des Lebensmittelstrangs als "Längsseiten" im Sinne der vorliegenden Erfindung zu verstehen.

Gemäß einer bevorzugten Weiterbildung der vorliegenden Erfindung sind die Fixierelemente an einem Fixierschlitten angeordnet, der mittels eines Schlittenantriebs, vorzugsweise über mindestens einen Synchronriemen, in Vorschubrichtung des Lebensmittelsstrangs relativ zu der Vorschubeinrichtung verfahrbar und weiter vorzugsweise mit dieser über eine Linearführung verbunden ist.

Wenn dielebensmittelstränge mit ihrer jeweiligen Längsrichtung parallel nebeneinander sowohl auf der Einlegeeinrichtung als auch auf der Vorschubeinrichtung platzierbar sind, wobei die Fixierelemente für alle Lebensmittelstränge mittels eines einzigen Antriebs betätigbar sind, lässt sich ein besonders rationeller und effizienter Fixiervorgang erzielen.

Der apparative Aufwand lässt sich in diesem Zusammenhang gleichwohl gering halten, wenn die Klemmbacken in eine erste Gruppe und eine zweite Gruppe aufgeteilt sind, wobei die Klemmbacken jeweils einer Gruppe die Lebensmittelstränge von derselben Längsseite her kontaktieren und wobei die Klemmbacken der ersten Gruppe an einem ersten Querhubschnitten und die Klemmbacken der zweiten Gruppe an einem zweiten Querhubschlitten angeordnet sind. Darüber hinaus können die Querhubschlitten relativ zu dem Fixierschlitten, senkrecht zu den Längsachsen der Lebensmittelstränge und jeweils in entgegengesetzte Richtung verfahrbar sein.

Zur Erleichterung der fluchtenden Ausrichtung der Lebensmittelstränge ist vorgesehen, dass die Zuführeinrichtung als Förderband ausgerichtet ist.

Schließlich ist gemäß der Erfindung noch vorgesehen, dass die Vorschubeinrichtung für jeden Lebensmittelstrang ein Führungselement, vorzugsweise eine Führungsschiene, aufweist, entlang dessen der jeweilige Lebensmittelstrang während der Förderung von der Einlegeeinrichtung auf die Vorschubeinrichtung sowie während der Vorschubbewegung, vorzugsweise gleitend, führbar ist. Ein Verzicht auf eine aktiv bewegte Oberfläche der Führungselemente bzw. Führungsschienen ist durch die Verwendung der aktiv verfahrbaren Fixierelemente möglich, die als vorzugsweise ziehend eingesetzte Fördermittel wirken, wenn sie relativ zu der Vorschubeinrichtung, d. h. zu den Führungselementen, bewegt werden.

### Ausführungsbeispiele

Das erfindungsgemäße Verfahren wird nachfolgend anhand einer Vorrichtung zum Schneiden einer Mehrzahl von Lebensmittelsträngen in Scheiben, die in der Zeichnung dargestellt ist, näher erläutert. Es zeigt jeweils in perspektivischer Ansicht:
- Fig. 1:: Eine Vorrichtung zum gleichzeitigen Schneiden von sechs Lebensmittelsträngen in Scheiben ohne ein Maschinengehäuse,
- Fig. 2:: eine Ladeschwinge, bestehend aus einer Vorschubeinrichtung und einer Fixiereinrichtung,
- Fig. 3:: einen Fixierschlitten der Fixiereinrichtung mit zwei Querhubschlitten,
- Fig. 4:: eine Teilansicht der Ladeschwinge mit der Fixiereinrichtung und einer Halteeinrichtung und
- Fig. 5.1 - Fig. 5.8:: eine Abfolge von acht Momentaufnahmen während des Ablaufs eines bis vollständigen Schneidzyklus.

Eine in Figur 1 dargestellte Vorrichtung 1 zum gleichzeitigen Schneiden von sechs Lebensmittelsträngen 40 in Scheiben weist ein auf dem Boden aufgestelltes Maschinengestell 2, eine Zuführeinrichtung 3 in Form eines Zuführbandes, eine Vorschubeinrichtung 4, eine Fixiereinrichtung 5, eine Halteeinrichtung 6 sowie eine Schneideinrichtung 7 auf, die in Figur 1 aufgrund einer Abdeckung nicht erkennbar, deren spiralförmiges Schneidmesser 8 jedoch in den Figuren 5.1 bis 5.8 dargestellt ist.

Die Vorschubeinrichtung 4 und die Fixiereinrichtung 5 bilden zusammen eine Ladeschwinge 9, die in Figur 2 gesondert abgebildet ist. Darüber hinaus besitzt die Vorrichtung 1 drei parallel zueinander innerhalb derselben Ebene verlaufende obere Traktorbänder 10 (ein Traktorband 10 für jeweils zwei benachbarte Lebensmittelstränge 40) sowie sechs parallel zueinander innerhalb derselben Ebene verlaufende untere Traktorbänder 11, wobei sich die in Figur 1 nicht gezeigten Lebensmittelstränge 40 während des Vorschubs auf die Schneideinrichtung 7 zu jeweils zwischen zwei Traktorbändern 10, 11 befinden, die mit entsprechendem Druck auf gegenüberliegenden freien oberen und unteren Längsseiten der Lebensmittelstränge 40 einwirken und somit eine sichere Führung der Lebensmittelstränge auf dem Weg zu der Schneideinrichtung 7 hin sowie insbesondere auch im letzten Vorschubabschnitt vor der Schneideinrichtung 7 bewirken. Aus Gründen der Übersichtlichkeit ist in Figur 1 ein Maschinengehäuse nicht dargestellt, das insbesondere den Bereich der Vorrichtung 1, in dem sich die Ladeschwinge 9 und die Schneideinrichtung 7 befinden, aus Gründen der Unfallverhütung unzugänglich abkapselt. In den Figuren 5.1 bis 5.8 ist von dem Maschinengehäuse lediglich ein Portalelement 12 dargestellt, das mit einer schwenkbaren Verschlussklappe 13 ausgestattet ist, die in ihrer geöffneten Stellung eine Zuführöffnung freigibt oder in ihrer Verschlussstellung verschließt und somit ein Hereingreifen verhindert.

In Figur 1 ist die Ladeschwinge 9 in einer Vorschubstellung dargestellt, in der sie gegenüber einer Horizontalen um einen Winkel von 75° geneigt angeordnet ist. In der Vorschubstellung werden die auf der Vorschubeinrichtung 4 befindlichen Lebensmittelstränge 40 durch die Halteeinrichtung 6 gehalten und/oder fixiert und durch die Fixiereinrichtung 5 in Vorschubrichtung (Pfeil 14) auf die Schneidrichtung 7 zu vorgeschoben. Die Fixierung mittels derfixiereinrichtung 5 wird im gezeigten Beispiel mittels eines Kraftschlusses zwischen der Fixiereinrichtung 5 und den Lebensmittelsträngen 40 erreicht. Die Ladeschwinge 9 ist um eine Achse 15 schwenkbar gelagert, so dass sie ausgehend von der in Figur 1 gezeigten Vorschubstellung in Richtung des Pfeils 16 in eine Übergabestellung schwenkbar ist, in der sie in den Figuren 5.1 bis 5.5 dargestellt ist.

Mit weiteren in den Figuren nicht gezeigten Handhabungseinrichtungen (Waage, Ablagetisch mit Zwischenablage etc.) werden die aus den Lebensmittelsträngen 40 erzeugten Scheiben beispielsweise in Stapeln angeordnet und später in Selbstbedienungspackungen aus Kunststofffolie verpackt. Figur 1 zeigt ferner noch ein Bedientableau 18 in Touchscreen-Ausführung, mit dem für den Schneidbetrieb verschiedene Parameter der Vorrichtung 1 einstellbar sind. Schließlich weist die Vorrichtung 1 noch ein nicht abgebildetes Förderband auf, mit dem von der Halteeinrichtung 6 abgelöste Reststücke nach Beendigung eines Schneidzyklus aufgefangen und in einen Behälter 20 gefördert werden können.

Figur 2 zeigt in einer vergrößerten Darstellung die Ladeschwinge 9, die sowohl die Vorschubeinrichtung 4 als auch die Fixiereinrichtung 5 umfasst. Die Vorschubeinrichtung 4 ist wiederum aus sechs parallel zueinander verlaufenden Führungsschienen 21 aufgebaut, die an einem gemeinsamen Schwingenrahmen 22 befestigt sind, der unter anderem aus zwei längsseitigen Führungsstangen 23 und zwei stirnseitigen Querstreben 24 zusammengesetzt ist. Der Schwingenrahmen 22 ist insgesamt, d. h. mit den Führungsschienen 21 und der gesamten Fixiereinrichtung 5, um eine nicht sichtbare Achse schwenkbar in dem Maschinengestell (s. Fig. 1) gelagert. Der Antrieb für die Schwenkbewegung der Ladeschwinge 9 erfolgt mittels eines fest mit einer schwenkbaren Antriebswelle gekoppelten Schwenkhebels, an dessen Ende eine drehbar gelagerte Rolle angeordnet ist, die mit einer kulissenartigen Führung an der Unterseite des Schwingenrahmens 22 zusammenwirkt und so die Hebelschwenkung in eine Schwenkbewegung der Ladeschwinge 9 umsetzt.

Die Fixiereinrichtung 5 besteht aus einem in Figur 3 im Detail dargestellten Fixierschlitten 25, der mit seinen an gegenüberliegenden Enden angeordneten Lagerelementen 26 auf den Führungsstangen 23 des Schwingenrahmens 22 verschiebbar gelagert ist. Der Antrieb des Fixierschlittens 25 erfolgt mit Hilfe zweier Synchronriemen 27, die jeweils zwischen einer der Führungsstangen 22 und der benachbarten äußeren Führungsschiene 21 angeordnet sind. Jeder Synchronriemen 27 ist im Bereich seines Obertrums in einem in dem jeweiligen Lagerelement 26 befindlichen Verbindungsabschnitt in Kraft übertragender Weise mit dem Fixierschlitten 25 verbunden. Zwischen dem Untertrum und dem Lagerelement 26 ist eine berührungslose, d. h. reibungsfreie, Relativbewegung möglich.

Mit Hilfe einer Welle 28, die koaxial zu der Achse 15 verläuft, werden zwei Synchronscheiben 29, die mit den Synchronriemen 27 in Eingriff sind, angetrieben. Auf diese Weise lässt sich der mit den Synchronriemen 27 gekoppelte Fixierschlitten 25 über die gesamte freie Länge der Führungsstangen 23 beliebig hin und her bewegen.

Der Aufbau des Fixierschlittens 25 lässt sich besonders gut der Darstellung in Figur 3 entnehmen: An dem Fixierschlitten 25 sind zwei Querhubschlitten 30 und 31 in Richtung eines Doppelpfeils 32 verschiebbar gelagert. Die diesbezüglichen Linearführungen sind in Figur 3 nicht dargestellt. An dem Querhubschlitten 30 sind sechs Klemmbacken, die als Fixierelemente 33 fungieren, befestigt. In gleicher Weise sind an dem Querhubschlitten 31 sechs ebenfalls als Klemmbacken ausgebildete Fixierelemente 34 befestigt. Wird der eine Querhubschlitten 30 mittels eines speziellen, in einem der Lagerelemente 26 angeordneten Pneumatikzylinders 17 in die eine Richtung und der andere Querhubschlitten 31 mittels desselben Pneumatikzylinders 17 in die andere Richtung bewegt, so bewegen sich die abwechselnd in zwei Gruppen auf den jeweiligen Querhubschlitten 30, 31 befestigten Fixierelemente 33, 34 paarweise entweder aufeinander zu oder voneinander weg. Bei einer Aufeinanderzubewegung werden Lebensmittelstränge 40, die sich jeweils zwischen zwei benachbarten Fixierelementen 33 auf den dort angeordneten Führungsschienen 21 befinden, entweder geklemmt oder freigegeben. Die Führungsschienen 21 sind in Figur 3 aus Gründen der Übersichtlichkeit nicht gezeigt, in Figur 2 jedoch in ihrem Verlauf zwischen jeweils benachbarten Fixierelementen 33, 34 eingezeichnet.

Aus den Figuren 1 und insbesondere der vergrößerten Darstellung in Figur 4 ist ersichtlich, dass die Halteeinrichtung 6 aus sechs parallel zueinander angeordneten und jeweils einer Führungsschiene 21 der Vorschubeinrichtung 4, d. h. auch jeweils zwei Fixierelemente 33, 34 der Fixiereinrichtung 5 zugeordneten Halteelementen 35, zusammengesetzt ist. Jedes Halteelement 35 ist in Form einer bekannten Greifeinrichtung mit paarweise von entgegengesetzten Seiten in dem jeweiligen Lebensmittelstrang 40 eindringenden Greiferhaken 36 ausgebildet. Während die Greiferhaken 36 der Halteelemente 35 jeweils von dem zugeordneten hinteren Ende eines jeden Lebensmittelstrangs 40 in diesen eintreten, greifen die Fixierelemente 33, 34 der Fixiereinrichtung 5 von gegenüberliegenden freien Längsseiten der Lebensmittelstränge 40 klemmend, d.h. unter Erzeugung einer Reibkraft, an diesen an. Zur Erzeugung besonders großer Klemm- bzw. Fixierkräfte ist es auch möglich, die Fixierelemente 33, 34 auf ihrer jeweils dem Lebensmittelstrang 40 zugewandten Seite mit (Mikro-) Formschlusselementen auszustatten, die zumindest leicht in den äußeren Mantel des jeweiligen Lebensmittelstrangs 40 eindringen und dort lediglich zu einer elastischen Verformung führen, ohne Spuren im Lebensmittel und damit auch in den später erzeugten Scheiben zu hinterlassen. In der dargestellten Ausführungsform ist jedes Fixierelement 33, 34 aus einer Mehrzahl über einen jeweils gemeinsamen Basisschenkel 38 miteinander gekoppelten Klemmfingern 39 zusammengesetzt.

In Figur 4 sind darüber hinaus noch Stellzylinder 37 des oberen Traktorbandes 10 dargestellt, die dazu dienen, das obere Traktorband 10 stets mit dem benötigten Anpressdruck gegen die obere Längsseite des jeweiligen Lebensmittelstrangs 40 zu pressen, um so eine gute Traktion während der Vorschubbewegung zu erzeugen.

Im Folgenden wird der Ablauf des erfindungsgemäßen Schneidverfahrens unter Bezugnahme auf die Figuren 5.1 bis 5.8 näher erläutert:
In Figur 5.1 befinden sich auf der Zuführeinrichtung 3 sechs Lebensmittelstränge 40 in Form in ihrer Konsistenz weicher Mettwürste, die jeweils eine Länge von ca. 1200 mm besitzen. Die Lebensmittelstränge 40 sind jeweils mit ihrem hinteren Ende unter Zuhilfenahme eines an einem Förderband der Zuführeinrichtung 3 befestigten Anschlagelements 41 miteinander fluchtend ausgerichtet. Die parallele Ausrichtung der einzelnen Lebensmittelstränge 40 zueinander kann durch Verwendung einer oberhalb des Förderbandes der Zuführeinrichtung 3 angeordneten Einlegehilfe erleichtert werden. Die Verschlussklappe 13 des Portalelements 12 der Maschineneinhausung ist geschlossen, so dass ein Bediener nicht unbeabsichtigt in den Bereich der Ladeschwinge 9 eingreifen kann. Die Ladeschwinge 9 befindet sich in der Übergabeposition, in der sie auf die Übergabe der Lebensmittelstränge 40 durch die Zuführeinrichtung 3 wartet.

In Figur 5.1 befindet sich der Fixierschlitten 25 der Fixiereinrichtung 5 in seiner linksseitigen Endposition, die er noch aus dem vorangegangenen nicht dargestellten Verfahrensschritt innehat.

Am linken Ende der Vorrichtung 1 sind die drei oberen Traktorbänder 10, das spiralförmige Schneidmesser 8 (Drehrichtung entsprechend Pfeil 42) der Schneideinrichtung 7 und die Haltelemente 35 der Halteeinrichtung 6 dargestellt. Die zu einem zusammenhängenden Block zusammengefassten Halteelemente 35 sind über eine Quertraverse 44 mit einem Führungsschlitten 43 der Halteeinrichtung 6 verbunden, wobei der Führungsschlitten 43 entlang zweier Führungsstangen 45 linear verschiebbar ist. Die Ausrichtung der Führungsstangen 45 beträgt 75° zu einer horizontalen Ebene. Die Ausrichtungen der Führungsstangen 45 und damit der Halteeinrichtung 6 gegenüber dem Maschinengestell 2 ist nicht veränderbar. Die Führungsstangen 45 und auch die Längsachsen der Lebensmittelstränge 40 während des Vorschubs sind parallel zu einer Drehachse des Schneidraums 8, d. h. senkrecht zu einer Messerebene ausgerichtet.

Darüber hinaus ist aus Figur 5.1 entnehmbar, dass von der Halteeinrichtung 6 sechs Lebensmittelstränge 40 jeweils an ihren hinteren Enden gehalten werden. Diese Lebensmittelstränge 40 sind bereits zum großen Teil in Scheiben aufgeschnitten. Ihre Restlänge beträgt ca. 300 mm und verkürzt sich fortlaufend weiter. Die Vorschubbewegung wird ausgeführt von der Halteeinrichtung 6, den drei oberen Traktorbändern 10 und den sechs unteren Traktorbändern 11, die insbesondere in Figur 5.6 besser erkennbar sind.

Mit Blick auf Figur 5.2 lässt sich erkennen, dass - im Vergleich mit der Darstellung in Figur 5.1 - die Verschlussklappe 13 nunmehr geöffnet ist und das Förderband der Zuführeinrichtung 3 die Lebensmittelstränge 40 bereits bis zum vorderen Ende der Zuführeinrichtung 3 gefördert hat, so dass ab dem nächsten Moment eine Übergabe auf die Ladeschwinge 9 stattfindet. In der Zwischenzeit hat sich darüber hinaus die Fixiereinrichtung 5 von ihrer linken Endposition in die rechte Endposition bewegt. Der Schneidprozess der von der Halteeinrichtung 6 gehaltenen Lebensmittelstränge 41 wurde zwischenzeitlich fortgesetzt, so dass sich die verbleibende Stranglänge etwas verkürzt hat.

Figur 5.3 zeigt eine Situation, in der die Lebensmittelstränge 40 mit einem Teil ihrer Länge bereits auf der Vorschubeinrichtung 4 befindlich sind, wobei sich die vorderen Enden 46 der Lebensmittelstränge 40 bereits über den Fixierschlitten 25 der Fixiereinrichtung 6 hinaus erstrecken. In dieser Stellung der Lebensmittelstränge 40 können die Fixierelemente 33, 34 somit in Aktion treten und jeweils einen Lebensmittelstrang 40 in der Nähe des vorderen Endes 46 zwischen sich einklemmen. Der Schneidprozess der Lebensmittelstränge 40 der vorangegangenen Beschickung läuft derweil weiter.

In Figur 5.4 ist eine Situation dargestellt, in der die Lebensmittelstränge 40 nahezu vollständig auf die in ungefähr horizontaler Stellung (Übergabestellung) befindliche Ladeschwinge 9 übergeben ist. Der Fixierschlitten 25 der Fixiereinrichtung 6 hat sich durch Aktivierung eines nicht sichtbaren Schlittenantriebs entsprechend weit in Richtung seiner vorderen Endposition bewegt und dabei die Lebensmittelstränge 40 auf die Führungsschienen 21 der Vorschubeinrichtung 4 gezogen, wobei das Förderband der Zuführeinrichtung 3, auch unter Zuhilfenahme des leistenförmigen Anschlagelements 41, die Lebensmittelstränge an ihren hinteren Enden 47 leicht nachgeschoben hat. Hierdurch wird verhindert, dass die Übergabe der Lebensmittelstränge 40 von der Zuführeinrichtung 3 auf die Vorschubeinrichtung 4 allein durch einen von der Zuführeinrichtung 3 ausgeübten Druck erfolgt, da in diesem Fall die große Gefahr bestünde, dass die in ihrer Konsistenz sehr weichen Lebensmittelstränge 40 dabei seitlich ausbrechen, was eine korrekte Positionierung vereiteln und einen ordnungsgemäßen späteren Schneidbetrieb unmöglich machen würde. Die Länge der noch im Aufschneideprozess befindlichen Lebensmittelstränge hat sich in der Zwischenzeit weiter verkürzt.

Im Unterschied zu der Situation in Figur 5.4 wurde der Fixierschlitten 25 der Fixiereinrichtung 6 in der Zwischenzeit von dem vorderen Ende 46 mehr in Richtung des hinteren Endes 47 der Lebensmittelstränge 40 verschoben, wozu die Fixierelemente 33, 34 vor der Verschiebung des Fixierschlittens 25 gelöst und anschließend in der in Figur 5.5 gezeigten Position des Fixierschlittens 25 wieder aufeinander zu bewegt wurden, um die Lebensmittelstränge 40 an der betreffenden Stelle klemmend zu fixieren. Die Verschlussklappe 13 ist jetzt wieder in ihrer Schließstellung. Der Aufschneideprozess der von der Halteeinrichtung 6 gehaltenen Lebensmittelstränge 40 ist nunmehr quasi abgeschlossen.

In der Figur 5.6 hat die Ladeschwinge 9 die in den Figuren 5.1. bis 5.5 eingenommene Übergabestellung verlassen und stattdessen eine Wartestellung eingenommen, in der sie unter einem Winkel von ca. 60° zur Horizontalen ausgerichtet ist und damit einen Differenzwinkel 48 gegenüber den Führungsstangen 45 der Halteeinrichtung 6 von ca. 15° einschließt. Trotz der starken Neigung der Ladeschwingen 9 bleiben die Lebensmittelstränge 40 aufgrund der Aktivierung der Fixiereinrichtung 5 quasi hängend in ihrer Position auf den Führungsschienen 21.

Nach Beendigung des Aufschneidevorgangs der Lebensmittelstränge 40 der vorangegangenen Charge wurden die Reststücke des Lebensmittels von den Greiferhaken 36 gelöst, woraufhin die Halteelemente 35 der Halteeinrichtung 6 von ihrer unteren Endposition in die in Figur 5.6. dargestellte obere Endposition verfahren worden sind. Eine Kollision mit den in der Wartestellung befindlichen Lebensmittelsträngen 40 tritt dabei selbstredend nicht ein.

Ohne dass eine Kollision mit dem gänzlich zurückgefahrenen Block der Halteelemente 35 eintreten kann, wird die Ladeschwinge 9 nunmehr von der Warteposition um den Differenzwinkel 48 von 15° in die Vorschubposition weiter geschwenkt. Anschließend werden die Lebensmittelstränge 40 durch Ingangsetzung des Schlittenantriebs, d.h. entsprechende Verschiebung des Fixierschlittens 25, nach unten auf das Schneidmesser 8 der Schneideinrichtung 7 zu bewegt.

Figur 5.7. zeigt in diesem Zusammenhang eine Situation, in der sich die Lebensmittelstränge 40 mit ihren vorderen Abschnitten zwischen den oberen Traktorbändern 10 und den unteren Traktorbändern 11 befinden und im Übrigen lediglich noch von der Fixiereinrichtung 5 fixiert werden. Der Schneidvorgang wird in dieser Situation bereits gestartet, ohne dass abgewartet würde, dass sich die Halteeinrichtung 6 nach unten auf die hinteren Enden 47 der Lebensmittelstränge 40 zu bewegt und dort die Lebensmittelstränge 40 ergreifen und halten würde. Durch das frühzeitige Beginnen des Schneidprozesses kann Zeit gespart und soweit die Leistung der Vorrichtung 1 erhöht werden, ohne dass die in der Anfangsphase des Schneidvorgangs fehlende hintere Halterung der Lebensmittelstränge 40 sich irgendwie negativ bemerkbar machen könnte.

Nach dem Eingriff der Halteeinrichtung 6 an den hinteren Enden 47 der Lebensmittelstränge 40 findet der "reguläre" Schneidbetrieb statt, in dem sowohl die Halteeinrichtung 6 als auch die Fixiereinrichtung 5 aktiv sind.

Sobald aber der Fixierschlitten 25 der Fixiereinrichtung 5 die in Figur 5.8 gezeigte untere Endposition erreicht hat und somit die Fixierelemente 33, 34 ohnehin von dem jeweiligen Lebensmittelstrang 40 gelöst werden müssten, kann die Ladeschwinge 9 in leerem Zustand aus der Vorschubstellung in die in Figur 5.1 gezeigte Übergabestellung zurückgefahren werden. Die gerade im Schneidprozess befindlichen Lebensmittelstränge 40 werden ab diesem Zeitpunkt von den Traktorbändern 10 und 11 sowie an ihren hinteren Enden 47 von der Halteeinrichtung 6 hinreichend sicher gehalten.

Nach dem Überführen der Ladeschwinge 9 in die Übergabeposition und dem Bestücken des Zuführbands 3 mit neuen Lebensmittelsträngen 40 ist die in Figur 5.1 gezeigte Anfangssituation wieder erreicht und der Zyklus kann von neuem beginnen.

### Bezugszeichenliste

- 1: Vorrichtung
- 2: Maschinengestell
- 3: Zuführeinrichtung
- 4: Vorschubeinrichtung
- 5: Fixiereinrichtung
- 6: Halteeinrichtung
- 7: Schneideinrichtung
- 8: Schneidmesser
- 9: Ladeschwinge
- 10: Oberes Traktorband
- 11: Unteres Traktorband
- 12: Portalelement
- 13: Verschlussklappe
- 14: Pfeil
- 15: Achse
- 16: Pfeil
- 17: Pneumatikzylinder
- 18: Bedientableau
- 21: Führungsschiene
- 22: Schwingenrahmen
- 23: Führungsstange
- 24: Querstrebe
- 25: Fixierschlitten
- 26: Lagerelement
- 27: Synchronriemen
- 28: Welle
- 29: Synchronscheibe
- 30: Querhubschlitten
- 31: Querhubschlitten
- 32: Doppelpfeil
- 33: Fixierelement
- 34: Fixierelement
- 35: Halteelement
- 36: Greiferhaken
- 37: Stellzylinder
- 38: Basisschenkel
- 39: Klemmfinger
- 40: Lebensmittelstrang
- 41: Anschlagelement
- 42: Pfeil
- 43: Führungsschlitten
- 44: Quertraverse
- 45: Führungsstange
- 46: vorderes Ende
- 47: hinteres Ende
- 48: Differenzwinkel

## Patentansprüche

1. Verfahren zum Schneiden einer Mehrzahl von Lebensmittelsträngen (40) in Scheiben mit den folgenden Verfahrensschritten:
a) Die Lebensmittelstränge (40) werden in eine Zuführeinrichtung (3) eingelegt, wobei sie sich dann in einer Einlegestellung befinden.
b) Die Lebensmittelstränge (40) werden auf eine Vorschubeinrichtung (4) gefördert, wobei sie sich dann in einer Übergabestellung befinden.
c) Die Lebensmittelstränge (40) werden mittels der Vorschubeinrichtung (4) in eine Vorschubstellung überführt, in der sie gegenüber der Horizontalen stärker geneigt sind als in der Übergabestellung.
d) Die Lebensmittelstränge (40) werden an einem hinteren Ende (47) mittels einer Halteeinrichtung (6) ergriffen und gehalten.
e) Die Lebensmittelstränge (40) werden auf eine Schneideinrichtung (7) zu bewegt.
f) Die Lebensmittelstränge (40) werden mittels der Schneideinrichtung (7) sukzessive in Scheiben geschnitten.
**gekennzeichnet durch** die folgenden Verfahrensschritte:
g) Bevor die Lebensmittelstränge (40) von ihrer Übergabestellung in ihre Vorschubstellung überführt werden, werden sie an ihren hinteren Enden (47) miteinander fluchtend ausgerichtet.
h) Die Lebensmittelstränge (40) werden mindestens während der Überführung von der Übergabestellung in die Vorschubstellung an mindestens einer ihrer Längsseiten, vorzugsweise an mindestens einer ihrer freien Längsseiten, mittels mindestens eines Fixierelements (33, 34) einer Fixiereinrichtung (5) fixiert, so dass eine vor der Überführung in die Vorschubrichtung vorgenommene Ausrichtung jedes Lebensmittelstrangs (40) auch nach der Überführung beibehalten wird, wobei das mindestens eine Fixierelement (33, 34) mit einem jeweiligen Lebensmittelstrang (40) einen Formschluss und/oder einen Kraftschluss bildet.

2. Verfahren nach Anspruch 1, **dadurch gekennzeichnet, dass** die Lebensmittelstränge (40) jeweils an zwei gegenüber liegenden Längsseiten jeweils von einem Fixierelement (33, 34) der Fixiereinrichtung (5) kontaktiert werden, vorzugsweise indem mittels zwei gegenüber liegenden Klemmbacken der Fixiereinrichtung (5) eine Klemmkraft auf einen Außenmantel eines jeden Lebensmittelstrangs (40) ausgeübt wird.

3. Verfahren nach Anspruch 1 oder 2, **dadurch gekennzeichnet, dass** die Lebensmittelstränge (40) in einem einem hinteren Ende (47) zugewandten Drittel ihrer Länge fixiert werden, während sie von der Übergabestellung in die Vorschubstellung überführt werden.

4. Verfahren nach einem der Ansprüche 1 bis 3, **dadurch gekennzeichnet, dass** mindestens ein Fixierelement (33, 34) der Fixiereinrichtung (5) in Längsrichtung der Lebensmittelstränge (40) bewegt wird, während es einen jeweiligen Lebensmittelstrang (40) fixiert.

5. Verfahren nach einem der Ansprüche 1 bis 4, **dadurch gekennzeichnet, dass** die Lebensmittelstränge (40) von der Fixiereinrichtung (5) fixiert und aktiv gefördert, vorzugsweise gezogen, werden, während sie von der Einlegestellung in die Übergabestellung bewegt werden und/oder während sie von der Vorschubstellung in Richtung auf die Schneideinrichtung (7) zu bewegt werden.

6. Verfahren nach einem der Ansprüche 1 bis 5, **dadurch gekennzeichnet, dass** die Lebensmittelstränge (40) mittels der Vorschubeinrichtung (4) in eine Wartestellung überführt und dort angehalten werden, die sich zwischen der Übergabestellung und der Vorschubstellung befindet.

7. Verfahren nach einem der Ansprüche 1 bis 6, **dadurch gekennzeichnet, dass** die Lebensmittelstränge (40)
a) in einer ersten Phase der Vorschubbewegung, in der sie ausgehend von der Vorschubstellung auf die Schneideinrichtung (7) zu bewegt werden, nur von der Fixiereinrichtung (5) fixiert werden, und/oder
b) in einer zweiten Phase der Vorschubbewegung von der Fixiereinrichtung (5) fixiert und von der Halteeinrichtung (6) gehalten werden, und/oder
c) in einer dritten Phase der Vorschubbewegung nur von der Halteeinrichtung (6) gehalten werden.

8. Verfahren nach einem der Ansprüche 1 bis 7, **dadurch gekennzeichnet, dass** die Vorschubeinrichtung (4) von der Vorschubstellung in die Übergabestellung zurückbewegt wird, während ein verbleibender Teil der Lebensmittelstränge (40) vorgeschoben und aufgeschnitten und dabei von der Halteeinrichtung (6) gehalten wird.

9. Vorrichtung (1) zum Schneiden einer Mehrzahl von Lebensmittelsträngen (40) in Scheiben, umfassend
a) eine Zuführeinrichtung (3), in die eine Mehrzahl von Lebensmittelsträngen (40) einlegbar ist, die sich dann in einer Einlegestellung befindet und mit der die Lebensmittelstränge (40) förderbar sind,
b) eine Vorschubeinrichtung (4), auf die die Lebensmittelstränge (40) mittels der Zuführeinrichtung (3) förderbar sind, wobei die Lebensmittelstränge (40) sich dann in einer Übergabestellung befinden, wobei des Weiteren die Lebensmittelstränge (40) mittels der Vorschubeinrichtung (4) in eine Vorschubstellung überführbar sind, in der sie gegenüber der Horizontalen stärker geneigt sind als in der Übergabestellung, und anschließend in ihre Längsrichtung förderbar sind,
c) eine Halteeinrichtung (6), mit der die Lebensmittelstränge (40) an einem hinteren Ende (47) ergreifbar und halterbar sind, und
d) einer Schneideinrichtung (7), mit der die Lebensmittelstränge (40) im Zuge einer Vorschubbewegung sukzessive in Scheiben schneidbar sind,
**gekennzeichnet durch**
e) ein an der Zuführeinrichtung (3) angeordnetes Anschlagelement (41), mittels dessen die Lebensmittelstränge (40) an ihren hinteren Enden (47) miteinander fluchtend ausrichtbar sind, und
f) eine Fixiereinrichtung (5) mit mindestens einem Fixierelement (33, 34), mit dem die Lebensmittelstränge (40) vor und während der Überführung von der Übergabestellung in die Vorschubstellung an mindestens einer ihrer Längsseiten, vorzugsweise an mindestens einer ihrer freien Längsselten, fixierbar sind, so dass die Lebensmittelstränge (40) eine vor der Überführung in die Vorschubrichtung vorgenommene Ausrichtung auch nach der Überführung beibehalten, wobei das mindestens eine Fixierelement (33, 34) mit einem jeweiligen Lebensmittelstrang (40) einen Formschluss und/oder einen Kraftschluss bildet.

10. Vorrichtung nach Anspruch 9, **dadurch gekennzeichnet, dass** die Vorschubeinrichtung (4) zusammen mit der Fixiereinrichtung (5) relativ zu einem Maschinengestell (2) um eine Achse (15) schwenkbar ist, die sowohl senkrecht zu der Vorschubrichtung als auch zu einer Bewegungsrichtung der Lebensmittelstränge (40) bei ihrer Überführung von der Einlegestellung in die Übergabestellung verläuft.

11. Vorrichtung nach Anspruch 9 oder 10, **dadurch gekennzeichnet, dass** die Fixierelemente (33, 34) Klemmbacken sind, die mittels eines Klemmantriebs von gegenüber liegenden Seiten an freie Längsseiten eines jeweiligen Lebensmittelstrangs (40) pressbar und wieder von den Längsseiten entfernbar sind, wobei eine Kontaktfläche mindestens einer Klemmbacke vorzugsweise eine die Reibung erhöhende und/oder einen (Mikro-)Formschluss bewirkende Oberflächenbeschaffenheit besitzt.

12. Vorrichtung nach einem der Ansprüche 9 bis 11, **dadurch gekennzeichnet, dass** die Fixierelemente (33, 34) an einem Fixierschlitten (25) angeordnet sind, der mittels eines Schlittenantriebs, vorzugsweise über mindestens einen Synchronriemen (27), in Vorschubrichtung des Lebensmittelstrangs (40) relativ zu der Vorschubeinrichtung (4) verfahrbar und vorzugsweise mit dieser über eine Linearführung verbunden ist.

13. Vorrichtung nach einem der Ansprüche 9 bis 12, **dadurch gekennzeichnet, dass** die Lebensmittelstränge (40) mit ihrer jeweiligen Längsrichtung parallel nebeneinander sowohl auf der Zuführeinrichtung (3) als auch auf der Vorschubeinrichtung (4) platzierbar sind, wobei vorzugsweise die Fixierelemente (33, 34) für alle Lebensmittelstränge (40) mittels eines einzigen Antriebs betätigbar sind.

14. Vorrichtung nach Anspruch 11 und 13, **dadurch gekennzeichnet, dass** die Fixierelemente (33, 34) in eine erste Gruppe und eine zweite Gruppe aufgeteilt sind, wobei die Fixierelemente (33, 34) jeweils einer Gruppe die Lebensmittelstränge (40) von derselben Richtung her kontaktieren und wobei die Fixierelemente (33) der ersten Gruppe an einem ersten Querhubschlitten (30) und die Fixierelemente (34) der zweiten Gruppe an einem zweiten Querhubschlitten (31) angeordnet sind, wobei die Querhubschlitten (30, 31) relativ zu dem Fixierschlitten (25) senkrecht zu den Längsachsen der Lebensmittelstränge (40) und jeweils in entgegengesetzte Richtung verfahrbar sind.

15. Vorrichtung nach Anspruch 13 oder 14, **dadurch gekennzeichnet, dass** die Zuführeinrichtung (3) als Förderband ausgebildet ist.

16. Vorrichtung nach einem der Ansprüche 9 bis 15, **dadurch gekennzeichnet, dass** die Vorschubeinrichtung (4) für jeden Lebensmittelstrang (40) ein Führungselement, vorzugsweise eine Führungsschiene (21), aufweist, entlang dessen der jeweilige Lebensmittelstrang (40) während der Förderung von der Zuführeinrichtung (3) auf die Vorschubeinrichtung (4) sowie während der Vorschubbewegung, vorzugsweise gleitend, führbar ist.

## Claims

1. A method for cutting a plurality of strand-shaped foodstuffs (40) into slices, comprising the following method steps:
a) the strand-shaped foodstuffs (40) are placed into a feeding means (3), wherein they are then in a placement position,
b) the strand-shaped foodstuffs (40) are conveyed onto a forward-feed means (4), wherein they are then in a hand-over position,
c) the strand-shaped foodstuffs (40) are transferred by means of the forward-feed means (4) into a forward-feed position, in which they are more strongly inclined relative to the horizontal than in the hand-over position,
d) the strand-shaped foodstuffs (40) are grasped at a rear end (47) by means of a holding means (6) and held,
e) the strand-shaped foodstuffs (40) are moved forward towards a cutting machine (7),
f) the strand-shaped foodstuffs (40) are cut successively into slices by means of the cutting machine (7),
**characterised by** the following method steps:
g) before the strand-shaped foodstuffs (40) are transferred from their hand-over position into their forward-feed position, they are aligned at their rear ends (47) so as to be flush with each other,
h) at least during transfer from the hand-over position into the forward-feed position, the strand-shaped foodstuffs (40) are fixed at least at one of their longitudinal sides, preferably at at least one of their free longitudinal sides, by means of at least one fixing element (33, 34) of a fixing means (5) such that an alignment of each strand of foodstuff (40) performed ahead of transferring it into the forward-feed direction is maintained following the transfer, wherein the at least one fixing element (33, 34) forms a form-lock and/or a force-lock with a respective strand of foodstuff (40).

2. The method according to claim 1, **characterised in that** the strand-shaped foodstuffs (40) are contacted on two opposite longitudinal sides by a fixing element (33, 34) of the fixing means (5) respectively, preferably in that a clamping force is exerted onto an outer sheath of each strand of foodstuff (40) by means of two opposing clamping jaws of the fixing means (5).

3. The method according to claim 1 or 2, **characterised in that** the strand-shaped foodstuffs (40) are fixed over a third of their length facing a rear end (47), whilst they are transferred from the hand-over position into the forward-feed position.

4. The method according to one of claims 1 to 3, **characterised in that** at least one fixing element (33, 34) of the fixing means (5) is moved in longitudinal direction of the strand-shaped foodstuffs (40), whilst it fixes a respective strand of foodstuff (40).

5. The method according to one of claims 1 to 4, **characterised in that** the strand-shaped foodstuffs (40) are fixed and actively conveyed, i.e. preferably drawn by the fixing means (5), whilst they are moved from the placement position into the hand-over position and/or whilst they are moved forward from the forward-feed position in direction of the cutting machine (7).

6. The method according to one of claims 1 to 5, **characterised in that** the strand-shaped foodstuffs (40) are transferred by means of the forward-feed means (4) into a waiting position and retained there, the waiting position being located between the hand-over position and the forward-feed position.

7. The method according to one of claims 1 to 6, **characterised in that** the strand-shaped foodstuffs (40)
a) in a first phase of the forward-feed movement, in which they are moved starting from the forward-feed position towards the cutting machine (7), are fixed only by the fixing means (5) and/or
b) in a second phase of the forward-feed movement are fixed by the fixing means (5) and held by the holding means (6), and/or
c) in a third phase of the forward-feed movement are held only by the holding means (6).

8. The method according to one of claims 1 to 7, **characterised in that** the forward-feed means (4) is returned from the forward-feed position into the hand-over position, whilst a remaining part of the strand-shaped foodstuffs (40) is advanced and sliced while being held by the holding means (6).

9. A device (1) for cutting a plurality of strand-shaped foodstuffs (40) into slices, comprising
a) a feeding means (3) into which a plurality of strand-shaped foodstuffs (40) can be placed, such that they are then in a placement position and with which the strand-shaped foodstuffs (40) can be conveyed,
b) a forward-feed means (4) onto which the strand-shaped foodstuffs (40) can be conveyed by means of the feeding means (3), wherein the strand-shaped foodstuffs (40) are then in a hand-over position, wherein further the strand-shaped foodstuffs (40) can be transferred by means of the forward-feed means (4) into a forward-feed position, in which they are more strongly inclined relative to the horizontal than in the hand-over position, and can then be conveyed in their longitudinal direction,
c) a holding means (6), with which the strand-shaped foodstuffs (40) can be grasped and held at a rear end (47), and
d) a cutting machine (7) with which the strand-shaped foodstuffs (40) can be cut successively into slices while being fed forward,
**characterised by**
e) a stop element (41) arranged on the feeding means (3), by means of which the strand-shaped foodstuffs (40) can be aligned so as to be flush with each other at their rear ends (47), and
f) a fixing means (5) with at least one fixing element (33, 34), with which the strand-shaped foodstuffs (40), before and during their transfer from the hand-over position into the forward-feed position, can be fixed at at least one of their longitudinal sides preferably at at least one of their free longitudinal sides, so that the strand-shaped foodstuffs (40) maintain an alignment performed prior to the transfer into the forward-feed direction, also after the transfer, wherein the at least one fixing element (33, 34) forms a form-lock and/or a force-lock with a respective strand of foodstuff (40).

10. The device according to claim 9, **characterised in that** the forward-feed means (4) together with the fixing means (5) is pivotable relative to a machine frame (2) about an axis (15) extending both vertically to the forward-feed direction and to a direction of movement of the strand-shaped foodstuffs (40) when transferred from the placement position into the hand-over position.

11. The device according to claim 9 or 10, **characterised in that** the fixing elements (33, 34) are clamping jaws which, by means of a clamping drive, can be pressed from opposite sides against free longitudinal sides of the respective strand of foodstuff (40) and can be removed again from the longitudinal sides, wherein a contact surface of at least one clamping jaw preferably has a surface finish, which increases friction and/or causes a (micro) form-lock.

12. The device according to one of claims 9 to 11, **characterised in that** the fixing elements (33, 34) are arranged on a fixing carriage (25), which can be moved by means of a carriage drive, preferably via at least one synchronous belt (27) in forward-feed direction of the strand of foodstuff (40) relative to the forward-feed means (4) and is preferably connected with the same via a linear guide.

13. The device according to one of claims 9 to 12, **characterised in that** the strand-shaped foodstuffs (40) can be placed with their respective longitudinal direction in parallel with each other both on the feeding means (3) and on the forward-feed means (4), wherein preferably the fixing elements (33, 34) for all strand-shaped foodstuffs (40) can be actuated by means of a single drive.

14. The device according to claims 11 and 13, **characterised in that** the fixing elements (33, 34) are divided into a first group and a second group, wherein the fixing elements (33, 34) of respectively one group contact the strand-shaped foodstuffs (40) from the same direction, and wherein the fixing elements (33) of the first group are arranged on a first cross-stroke carriage (30) and the fixing elements (34) of the second group are arranged on a second cross-stroke carriage (31), wherein the cross-stroke carriages (30, 31) are movable relative to the fixing carriage (25) vertically to the longitudinal axes of the strand-shaped foodstuffs (40) and in the opposite direction, respectively.

15. The device according to claim 13 or 14, **characterised in that** the feeding means (3) is configured as a conveyor belt.

16. The device according to one of claims 9 to 15, **characterised in that** the forward-feed means (4) for each strand of foodstuff (40) comprises a guiding element, preferably a guide rail (21), along which the respective strand of foodstuff (40) can be preferably glidingly guided, while being conveyed from the feeding means (3) onto the forward-feed means (4) as well as during the forward-feed movement.

## Revendications

1. Procédé de coupe d'une pluralité de cordons alimentaires (40) en tranches par les étapes opératoires suivantes :
a) Les cordons alimentaires (40) sont insérés dans un dispositif d'acheminement (3) en se trouvant alors en position d'insertion,
b) Les cordons alimentaires (40) sont transportés sur un dispositif d'avance (4) en se trouvant alors en position de transfert,
c) Les cordons alimentaires (40) sont passés au moyen du dispositif d'avance (4) dans une position d'avance dans laquelle ils sont plus fortement inclinés par rapport à l'horizontale qu'en position de transfert,
d) Les cordons alimentaires (40) sont saisis et maintenus par une extrémité arrière (47) au moyen d'un dispositif de retenue (6),
e) Les cordons alimentaires (40) sont déplacés vers un dispositif de coupe (7),
f) Les cordons alimentaires (40) sont découpés successivement en tranches au moyen du dispositif de coupe (7),
**caractérisé par** les étapes opératoires suivantes :
g) Avant que les cordons alimentaires (40) soient passés de leur position de transfert à leur position d'avance, ils sont orientés alignés les uns par rapport aux autres par leur extrémités arrière (47),
h) Les cordons alimentaires (40) sont fixés, au moins pendant le passage de leur position de transfert à leur position d'avance par au moins une de leurs faces longitudinales, de préférence par au moins une de leurs faces longitudinales dégagées, au moins par un élément de fixation (33, 34) d'un dispositif de fixation (5) de manière à ce qu'une orientation de chaque cordon alimentaire (40) prise avant le passage en position d'avance soit conservée même après le transfert, l'au moins un élément de fixation (33, 34) établissant avec un cordon alimentaire respectif (40) une correspondance géométrique et/ou une correspondance mécanique.

2. Procédé selon la revendication 1, **caractérisé en ce que** les cordons alimentaires (40) sont respectivement en contact par deux faces longitudinales opposées avec un élément de fixation (33, 34) du dispositif de fixation (5), de préférence par le fait qu'une force de serrage est exercée au moyen de deux mâchoires de serrage opposées du dispositif de fixation (5) sur une enveloppe extérieure de chaque cordon alimentaire (40).

3. Procédé selon la revendication 1 ou 2, **caractérisé en ce que** les cordons alimentaires (40) sont fixés par un tiers de leur longueur tourné vers une extrémité arrière (47) pendant qu'ils sont passés de la position de transfert à la position d'avance.

4. Procédé selon une des revendications 1 à 3, **caractérisé en ce qu'**au moins un élément de fixation (33, 34) du dispositif de fixation (5) est déplacé dans le sens longitudinal des cordons alimentaires (40) pendant qu'il est fixé à un cordon alimentaire respectif (40).

5. Procédé selon une des revendications 1 à 4, **caractérisé en ce que** les cordons alimentaires (40) sont fixés par le dispositif de fixation (5) et transportés activement, de préférence tirés, pendant qu'ils sont déplacés de la position d'insertion à la position de transfert et/ou pendant qu'ils sont déplacés de la position d'avance en direction du dispositif de coupe (7).

6. Procédé selon une des revendications 1 à 5, **caractérisé en ce que** les cordons alimentaires (40) sont passés dans une position d'attente qui se trouve entre la position de transfert et la position d'avance au moyen du dispositif d'avance (4) et y sont arrêtés.

7. Procédé selon une des revendications 1 à 6, **caractérisé en ce que** les cordons alimentaires (40)
a) sont fixés, pendant une première phase du mouvement d'avance pendant laquelle ils sont déplacés de la position d'avance vers la position de coupe (7), seulement par le dispositif de fixation (5), et/ou
b) sont fixés, pendant une deuxième phase du mouvement d'avance, par le dispositif de fixation (5) et maintenus par le dispositif de retenue (6) et/ou
c) sont seulement maintenus, pendant une troisième phase du mouvement d'avance, par le dispositif de retenue (6).

8. Procédé selon une des revendications 1 à 7, **caractérisé en ce que** le dispositif d'avance (4) est ramené de la position d'avance à la position de transfert pendant qu'une partie résiduelle des cordons alimentaires (40) est avancée et coupée en étant maintenue par le dispositif de retenue (6).

9. Dispositif (1) de coupe d'une pluralité de cordons alimentaires (40) en tranches, comprenant :
a) un dispositif d'acheminement (3) dans lequel peut être insérée une pluralité de cordons alimentaires (40) qui se trouvent alors en position d'insertion et qui permet de transporter les cordons alimentaires (40),
b) un dispositif d'avance (4) sur lequel les cordons alimentaires (40) peuvent être transportés au moyen du dispositif d'acheminement (3), les cordons alimentaires (40) se trouvant alors en position de transfert, les cordons alimentaires (40) pouvant en outre être passés au moyen du dispositif d'avance (4) dans une position d'avance dans laquelle ils sont plus fortement inclinés par rapport à l'horizontale qu'en position de transfert puis peuvent être transportés dans leur sens longitudinal,
c) un dispositif de retenue (6) à l'aide duquel les cordons alimentaires (40) peuvent être saisis et maintenus par une extrémité arrière (47), et
d) un dispositif de coupe (7) grâce auquel les cordons alimentaires (40) peuvent être coupés successivement en tranches au cours d'un mouvement d'avance,
**caractérisé par**
e) un élément de butée (41) disposé au niveau du dispositif d'acheminement (3) et au moyen duquel les cordons alimentaires (40) peuvent être orientés en alignés les uns avec les autres par leurs extrémités arrière (47), et
f) un dispositif de fixation (5) comprenant au moins un élément de fixation (33, 34) à l'aide duquel les cordons alimentaires (40) peuvent être fixés avant et pendant le passage de la position de transfert à la position d'avance par au moins une de leurs faces longitudinales, de préférence par au moins une de leurs faces longitudinales dégagées, de sorte que les cordons alimentaires (40) conservent une orientation prise avant le passage en position d'avance même après le transfert, l'au moins un élément de fixation (33, 34) établissant avec un cordon alimentaire respectif (40) une correspondance géométrique et/ou une correspondance mécanique.

10. Dispositif selon la revendication 9, **caractérisé en ce que** le dispositif d'avance (4) peut pivoter avec le dispositif de fixation (5) par rapport à un châssis de machine (2) autour d'un axe (15) qui s'étend perpendiculairement aussi bien au sens d'avance qu'à un sens de mouvement des cordons alimentaires (40) lors de leur passage de la position d'insertion à la position de transfert.

11. Dispositif selon la revendication 9 ou 10, **caractérisé en ce que** les éléments de fixation (33, 34) sont des mâchoires de serrage qui peuvent être serrées depuis des faces opposées contre des faces longitudinales dégagées d'un cordon alimentaire respectif (40) puis retirées des faces longitudinales, une surface de contact d'au moins une mâchoire de serrage possédant de préférence une qualité surfacique augmentant le frottement et/ou créant une (micro)-correspondance géométrique.

12. Dispositif selon une des revendications 9 à 11, **caractérisé en ce que** les éléments de fixation (33, 34) sont disposés sur un patin de fixation (25) qui est déplaçable au moyen d'une propulsion de patin, de préférence au moyen d'au moins une courroie synchrone (27), dans le sens d'avance du cordon alimentaire (40) par rapport au sens d'avance (4) et est de préférence relié à celui-ci par un guide linéaire.

13. Dispositif selon une des revendications 9 à 12, **caractérisé en ce que** les cordons alimentaires (40) peuvent être juxtaposés parallèlement par leur sens longitudinal respectif aussi bien sur le dispositif d'acheminement (3) que sur le dispositif d'avance (4), les éléments de fixation (33, 34) de tous les cordons alimentaires (40) étant de préférence actionnables au moyen d'une seule propulsion.

14. Dispositif selon les revendications 11 et 13, **caractérisé en ce que** les éléments de fixation (33, 34) se divisent en un premier groupe et un second groupe, les éléments de fixation (33, 34) respectivement d'un groupe étant en contact avec les cordons alimentaires (40) depuis le même sens et les éléments de fixation (33) du premier groupe étant disposés sur un premier patin à course transversale (30) et les éléments de fixation (34) du second groupe sur un second patin à course transversale (31), les patins à course transversale (30, 31) étant déplaçables par rapport au patin de fixation (25) perpendiculairement aux axes longitudinaux des cordons alimentaires (40) et étant déplaçables respectivement en sens inverse.

15. Dispositif selon la revendication 13 ou 14, **caractérisé en ce que** le dispositif d'acheminement (3) se présente sous forme d'une bande transporteuse.

16. Dispositif selon une des revendications 9 à 15, **caractérisé en ce que** le dispositif d'avance (4) présente pour chaque cordon alimentaire (40) un élément de guidage, de préférence un rail de guidage (21), le long duquel le cordon alimentaire respectif (40) peut être guidé, de préférence en coulissant, pendant son transport du dispositif d'acheminement (3) vers le dispositif d'avance (4) et pendant le mouvement d'avance.
